# EUROPÄISCHE PATENTSCHRIFT

(11) **EP 0 718 424 B1**
(45) Veröffentlichungstag und Bekanntmachung des Hinweises auf die Patenterteilung: **01.04.1998**
(21) Anmeldenummer: 95117782.3
(22) Anmeldetag: 11.11.1995
(51) Int. Cl.: D02G 1/02, D02G 1/12, D02G 1/16

(54) **Anordnung von Streck-Texturiermaschinen für Synthetikfäden**
Draw texturing apparatus for synthetic yarns
Machine d'étirage-texturation pour fils synthétiques

(30) Priorität: 25.11.1994 CH 3562/94
(43) Veröffentlichungstag der Anmeldung: 26.06.1996
(73) Patentinhaber: MASCHINENFABRIK RIETER AG, CH-8406 Winterthur (CH)
(72) Erfinder: Halbheer, Rudolf, CH-8180 Bülach (CH); Flachmueller, Werner, CH-8545 Rickenbach ZH (CH)

(56) Entgegenhaltungen:
- US-A- 3 337 930
- US-A- 4 825 517

## Beschreibung

Die Erfindung betrifft eine Anordnung von Streck-Texturiermaschinen für Synthetikfäden, welche eine Streckeinheit, eine Texturiereinheit, eine Relaxiereinheit und eine Aufspuleinheit umfassen, wobei die genannten Einheiten zusammen eine Maschineneinheit ergeben. Solche Einheiten sind bekannterweise alle in einer Parallelanordnung vorgesehen, wobei die Streckeinheit, die Texturiereinheit und die Relaxiereinheit sich oberhalb der Spuleinheit befinden.

Mit der wachsenden Fadenlaufgeschwindigkeit von bis zu 6000 m/min in der Spuleinheit und dem Bedürfnis, eine Mehrzahl von Fäden gleichzeitig zu verarbeiten und aufzuspulen, sind die Dimensionen der in den Streck-, Texturier- und Relaxiereinheiten verwendeten Galetten oder Rollen im Durchmesser wie auch in der Länge derart gewachsen, dass das Einfädeln auf all diese Einheiten für die Bedienungsperson nicht unproblematisch ist und aufgrund der hohen Fadenlaufgeschwindigkeiten und hohen Temperaturen der Galetten nicht ungefährlich ist, zumal solche Einfädelverfahren manuell, d.h. mittels handgeführten, die Fäden einsaugenden Absaugdüsen durchgeführt werden müssen.

Schlechte Bedienbarkeit hat ausserdem Fehlmanipulationen beim Einfädeln und damit vermehrter Abfall des an sich teuren Produktes und eine gewisse Gefahr für das Bedienungspersonal zur Folge.

Es stellte sich deshalb die Aufgabe, eine Anordnung der einzelnen Einheiten zu finden, welche die Bedienung erleichtert.

Die Lösung dieser Aufgabe wurde dadurch erreicht, dass je eine Streckeinheit, eine Texturiereinheit und eine Relaxiereinheit mindestens teilweise gestaffelt parallel nebeneinander und oberhalb einer Aufspuleinheit angeordnet sind, wobei einerseits die Mittellinien der Streckeinheit, der Texturiereinheit und der Relaxiereinheit je einen Winkel mit einer Bezugsebene einschliessen, welcher grösser als 0 und kleiner als 90° ist, während andererseits die Aufspuleinheit einen Winkel von im wesentlichen 90° mit der Bezugsebene einschliesst, und die Aufspuleinheiten in einer Reihe, im wesentlichen parallel zueinander angeordnet sind.

Vorteilhafterweise bilden eine Streckeinheit, eine Texturiereinheit, eine Relaxiereinheit und eine Aufspuleinheit zusammen eine Maschineneinheit, welche bei einer Verwendung von mehreren solchen Einheiten je als Ganzes in einer Reihe nebeneinander angeordneter sind. Eine weitere vorteilhafte Ausführungsform besteht darin, dass ein zentraler, erhöhter Standort für die Bedienungsperson vorgesehen ist, von welchem aus alle Einzeleinheiten einer Maschineneinheit beim Einfädeln des Fadens in die Einzeleinheiten bedienbar sind.

Die Vorteile der Erfindung bestehen darin, dass komfortable Bedienung beim "Einfädeln" des Fadens durch die genannten Einheiten, im Lauf des Fadens, möglich ist, sowie dass der ganze Fadenlauf von einem einzigen Standort aus eingefädelt werden kann, wodurch eine kürzere Einzugszeit für das Einfädeln und aufgrund der besseren Bedienbarkeit weniger Fehleinfädel-Manipulationen, und damit insgesamt weniger Abfall anfällt.

Im folgenden wird die Erfindung anhand von lediglich einen Ausführungsweg darstellenden Zeichnungen näher erläutert.

Es zeigt:
- Fig. 1: eine Frontalansicht einer erfindungsgemässen Anordnung von Streck-Texturiermaschinen, halbschematisch dargestellt,
- Fig. 2: eine Draufsicht der Fig. 1.

Die Fig. 1 zeigt einen von irgendeiner vorgeordneten, nicht dargestellten Einheit, beispielsweise von einem Spinnschacht her stammenden Faden 1, welcher auf seinem Fadenlauf primär durch eine Beölung 2, vor einer Absaugung 3 und durch ein Trennmesser 4 geführt wird, bevor der Faden mit einer vorgegebenen Anzahl von Windungen über ein Galettenpaar 5 und nach diesem mit einer vorgegebenen Anzahl Windungen über ein Galettenpaar 6 geführt wird.

Das Galettenpaar 5 und 6 bilden zusammen eine Streckeinheit. Nach dem Galettenpaar 6 wird der Faden 1 durch eine Texturiereinheit 9 geführt, bei welcher es sich grundsätzlich um irgendeine bekannte Texturiereinheit handeln kann, hier jedoch im besonderen handelt es sich um eine sogenannten "Rolltex"-Texturiereinheit, welche in der veröffentlichten europäischen Schrift Nr. 0310890 A1 gezeigt und beschrieben ist.

Nach der Texturiereinheit 9 gelangt der an sich bekannte Texturierpfropfen auf eine Kühltrommel 12, auf welcher das in der Texturiereinheit 9 erwärmte zum vorgenannten Texturierpfropfen komprimierte Filament gekühlt wird.

Nach der Kühltrommel 12 wird der Texturierpfropfen wieder aufgelöst, indem der Faden über die Umlenkungen 10 und 11 geführt wird, welche als Bremse funktionieren, so dass der Pfropfen im Bereich zwischen den Umlenkungen 11 und 10 sowie vor dem nachfolgenden Galettenpaar 7 wieder zu einem Faden gestreckt wird, in welchem allerdings die Texturierung, wenn auch hier in gestreckter Form, geblieben ist.

Das Galettenpaar 7 bildet eine Relaxiereinheit, mittels welcher in an sich bekannter Weise der texturierte Faden nochmals erwärmt wird, um eine Texturierintensität von vorgegebener Art zu erhalten.

Zwischen den Galetten des Galettenpaares 7 ist eine ebenfalls zum Fadenlauf gehörende Verwirbelungsdüse 8 vorgesehen, welche vorzugsweise nach der Hälfte aller über das Galettenpaar 7 geführten Windungen den texturierten Faden in an sich bekannter Weise verwirbelt, und zwar handelt es sich hier beispielsweise um eine Verwirbelungsdüse, welche mit dem Namen TEMCO im Markt erhältlich ist.

Nach der Relaxiereinheit 7 wird der texturierte und verwirbelte Faden am Ende des Fadenlaufes in eine Aufwindvorrichtung eingeführt, um auf einem Spulendorn 14 zu einer Spule 15 aufgewunden zu werden. Dabei ist die Erfindung nicht auf die Verwendung der gezeigten Aufwindevorrichtung eingeschränkt, beispielsweise kann auch irgendeine Aufwindvorrichtung verwendet werden.

Je nach Höhe der angeordneten Galettenpaare 5, 6 oder 7 ist ein Standplatz 16 (in Fig. 2 mit strichpunktierten Linien dargestellt) vorgesehen, welcher der Bedienungsperson erlaubt, im vorgenannten Einfädelprozess das Einfädeln in die in Fig. 2 im Grundriss gezeigte gestaffelte Anordnung der Rollen durchzuführen.

Aus Fig. 2 ist ersichtlich, dass die Mittellinien 17 der Galettenpaare 5, 6 und 7 (der Einfachheit halber ist jeweils nur die obere Galette dargestellt) einen Winkel α von grösser als 0 und kleiner als 90°, vorzugsweise zwischen 60° und 80°, zur Bezugsebene E aufweisen, während die Mittellinie 18 des Spulendornes 14 bzw. der Spule 15 einen Winkel δ mit der Bezugsebene E einschliesst, welcher im wesentlichen 90° ist.

Dabei sind die aus den Streck-Texturier-Relaxiereinheiten und der Aufwindvorrichtung 13 gebildeten Maschineneinheiten I je für sich nebeneinander in Reihe angeordnet, so dass wie mit dem Abstand A in Fig. 2 dargestellt, die Spuleinheiten denselben Abstand von der imaginären Bezugsebene E aufweisen.

## Patentansprüche

1. Anordnung von Streck-Texturiermaschinen für Synthetikfäden, dadurch gekennzeichnet,
dass je eine Streckeinheit (5 und 6), und eine Relaxiereinheit (7) wenigstens teilweise gestaffelt parallel nebeneinander und oberhalb einer Aufspuleinheit (13) angeordnet sind, wobei die Mittellinien (17) der Streckeinheit (5 und 6) und der Relaxiereinheit (7) je einen Winkel (α) mit einer Bezugsebene (E) einen Winkel (α) einschliessen, welcher grösser als 0 und kleiner als 90° ist, vorzugsweise zwischen 60° und 80°, während die Mittellinie (18) der Aufspuleinheit einen Winkel (δ) von im wesentlichen 90° mit der Bezugsebene (E) einschliesst und die Spuleinheiten in einer Reihe im wesentlichen parallel zueinander und mit einem vorgegebenen Abstand (A) zur Bezugsebene (E) angeordnet sind.

2. Anordnung nach Anspruch 1, dadurch gekennzeichnet, dass eine Streckeinheit, eine Texturiereinheit, eine Relaxiereinheit und eine Aufspuleinheit zusammen eine Maschineneinheit (I) bilden und solche Maschineneinheiten (I) als Ganzes in einer Reihe nebeneinander angeordnet sind.

3. Anordnung nach Anspruch 1, dadurch gekennzeichnet, dass ein zentraler erhöhter Standort (16) für die Bedienungsperson vorgesehen ist, von welchem aus der ganze Fadenlauf einer Maschineneinheit (I) beim Einfädeln des Fadens (1) bedienbar ist.

## Claims

1. An arrangement of draw texturing machines for synthetic yarns, characterized in that a draw unit (5 and 6) and a relaxation unit (7) each are arranged at least partly in a staggered manner mutually parallel and above a winder unit (13), with the central lines (17) of the draw unit (5 and 6) and the relaxation unit (7) each enclose an angle (α) with a reference plane (E) which is more than 0° and less than 90°, preferably between 60° and 80°, whereas the central line (18) of the winder unit encloses an angle (δ) of substantially 90° with the reference plane (E) and the winder units are arranged in a row substantially mutually parallel and with a predetermined distance (A) from the reference plane (E).

2. An arrangement as claimed in claim 1, characterized in that a draw unit, a texturing unit, a relaxation unit and a winder unit jointly form a machine unit (I), and such machine units (I) are arranged in their entirety in a row adjacent to one another.

3. An arrangement as claimed in claim 1, characterized in that a central raised site (16) is provided for the operator, from where the entire thread course of a machine unit (I) can be operated during the threading of the thread (1).

## Revendications

1. Arrangement de machines à étirer et texturer des fils synthétiques,
caractérisé par le fait que,
une unité d'étirage (5 et 6) et une unité de relaxation (7) sont disposées chacune d'une manière parallèle l'une par rapport à l'autre, et au moins partiellement décalée, et au-dessus d'une unité de bobinage (13), et où les lignes médianes (17) de l'unité d'étirage (5 et 6) et de l'unité de relaxation (7) forment chacune un angle (α) avec un plan de référence (E), qui est plus grand que 0 et plus petit que 90°, de préférence compris entre 60° et 80°, alors que la ligne médiane (18) de l'unité de bobinage forme un angle (δ) s'élevant essentiellement à 90°, avec le plan de référence (E), et les unités de bobinage sont disposées en une rangée, essentiellement d'une manière parallèle l'une par rapport à l'autre, et avec une distance (A) donnée par rapport au plan de référence (E).

2. Arrangement selon revendication 1,
caractérisé par le fait que,
une unité d'étirage, une unité de texturation, une unité de relaxation et une unité de bobinage forment ensemble une unité de machine (I), et de telles unités de machine (I) sont disposées l'une à côté de l'autre, en une rangée, pour former un ensemble.

3. Arrangement selon revendication 1,
caractérisé par le fait
qu'un emplacement central surélevé (16) est prévu pour le personnel d'exploitation, à partir duquel, lors de l'enfilage du fil (1), le parcours total du fil d'une unité de machine (I) peut être asservi.
